# EUROPÄISCHE PATENTSCHRIFT

(11) **EP 3 940 192 B1**
(45) Veröffentlichungstag und Bekanntmachung des Hinweises auf die Patenterteilung: **03.09.2025**
(21) Anmeldenummer: 21183182.1
(22) Anmeldetag: 01.07.2021
(51) Int. Cl.: E21B 7/04, E21B 33/138, E21B 7/20, E21B 7/28

(54) **VERFAHREN ZUM VORBEREITEN ODER HERSTELLEN EINER BOHRUNG IN EINEM BODEN**
METHOD FOR PREPARING OR MAKING A BORE IN A FLOOR
PROCÉDÉ DE PRÉPARATION OU DE PRODUCTION UN FORAGE DANS UN SOL

(30) Priorität: 17.07.2020 DE 102020119032
(43) Veröffentlichungstag der Anmeldung: 19.01.2022
(73) Patentinhaber: Max Wild GmbH, 88450 Berkheim (DE); TPH Bausysteme GmbH, 22848 Norderstedt (DE)
(72) Erfinder: Wild, Christian, Dettingen (DE); Tintelnot, Götz, Hamburg (DE)
(74) Vertreter: Patentanwälte Olbricht, Buchhold, Keulertz Partnerschaft mbB

(56) Entgegenhaltungen:
- EP-A1- 2 447 462
- CN-A- 108 060 908
- DE-C1- 19 729 809
- US-A1- 2010 181 110

## Beschreibung

Die Erfindung betrifft ein Verfahren zum Vorbereiten oder Herstellen einer Bohrung in einem Boden gemäß dem Oberbegriff von Anspruch 1. Insbesondere kann das Verfahren als Vorbereitung zum Verlegen einer Leitung in der Bohrung angewendet werden.

Zum Verlegen von Leitungen, beispielsweise Rohrleitungen, Leerrohren oder elektrischen Leitungen im Erdreich sind Horizontalbohrverfahren bekannt, welche statt eines Grabens eine im Wesentlichen horizontale Bohrung zum Durchführen der Leitungen im Erdreich herstellen. Das Horizontalspülbohrverfahren, welches auch als "Horizontal Directional Drilling" (HDD) bekannt ist, wird dabei besonders häufig angewendet.

Wie beispielsweise in EP 2 863 003 A2 dargestellt, wird zum Einbringen der neuen Rohrleitung im Erdreich zunächst zwischen einem Startpunkt und einem Zielpunkt eine erste Pilotbohrung in das Erdreich eingebracht. Dazu wird an einem Startpunkt eine Startgrube hergestellt und innerhalb dieser Startgrube ein Pilotbohrkopf in das Erdreich eingeführt. Am vorgesehenen Zielpunkt ist eine Zielgrube vorgesehen, in welcher der Pilotbohrkopf wieder austritt.

Der Pilotbohrkopf ist bevorzugt an einem Bohrgestänge angeordnet, das abschnittsweise verlängert und während dem Bohren permanent in das Bohrloch nachgeführt wird. Der Verlauf und die Richtung der Pilotbohrung kann durch Beeinflussung des Pilotbohrkopfs gesteuert werden. Nach Ausführung der Pilotbohrung wird der Pilotbohrer samt dem Bohrgestänge aus dem Bohrloch heraus und zum Startpunkt zurückgezogen.

Anschließend kann durch Räumen mittels eines Räumbohrers die Pilotbohrung auf einen Durchmesser aufgeweitet werden, welcher dem Außendurchmesser der zu verlegenden Leitung entspricht. Vor dem Zurückziehen des Räumbohrers wird die zu verlegende Leitung an den Bohrkopf angehängt und mit dem Herausziehen des Räumbohrers die Leitung in das geweitete Bohrloch eingezogen.

Aufgrund von unterschiedlichen geologischen Beschaffenheiten des Erdreichs kann es beim Zurückziehen des Pilotbohrkopfs und/oder des Räumbohrers vorkommen, dass das Bohrloch teilweise einstürzt oder in sich zusammenfällt, beispielsweise im Bereich von sandigen oder kiesgefüllten Bodenabschnitten. Ist jedoch bereits die Pilotbohrung aufgrund zusammengefallener Bohrlochabschnitte nicht mehr durchgängig, kann die anschließende Räumbohrung nicht durchgeführt und die zu verlegende Leitung nicht eingezogen werden.

DE 198 08 478 C2 verwendet ebenfalls die Horizontalbohrtechnik, um zunächst eine Pilotbohrung zu erstellen. Sobald diese fertiggestellt ist, wird eine spezielle Bohrmaschine eingesetzt, die mit einer Schürfscheibe, einem Schneidrad oder einem Bohrkopf ausgestattet ist und die mit Hilfe eines integrierten Brecherwerkzeugs größere Steine zerkleinern kann. Die Bohrmaschine wird im Endpunkt der Pilotbohrung eingesetzt und weitet die Pilotbohrung auf den notwendigen Durchmesser auf. Mit der Bohrmaschine wird zugleich die zu verlegende Rohrleitung in das Bohrloch eingezogen. Auch hierbei besteht die Gefahr, dass beim Zurückziehen des Pilotbohrers das Erdreich aufgrund der geologischen Verhältnisse zumindest abschnittsweise einstürzt und die Rohrleitung nicht eingezogen werden kann.

Aus WO 2015 197 828 A1 ist ein Verfahren zur Erstellung eines Bohrlochs in einem Boden und zur Verlegung einer Rohrleitung in dem Bohrloch bekannt, bei dem eine Kombination aus einem Außenrohr und einem Innenrohr eingesetzt wird, wobei das Außenrohr sowie ein mit dem Innenrohr gekoppelter Bohrkopf separat vorgetrieben werden, um höhere Reichweiten aufgrund einer besseren Knickbeständigkeit zu erzielen.

US 2010/181110 A1 beschreibt ein Verfahren, bei dem eine Verfestigungsflüssigkeit in ein Bohrloch eingebracht wird.

EP 2 447 462 A1 beschreibt ein Verfahren zum unterirdischen Einbringen einer Rohrleitung zwischen einer Startseite und einer Zielseite.

DE 197 29 809 C1 beschreibt eine Bohrvorrichtung mit einem Pilotbohrkopf, der Austrittsöffnungen für eine versteifend wirkende Bohrsuspension aufweist.

Ziel der Erfindung ist es, die geschilderten Nachteile des Standes der Technik zu überwinden und ein Verfahren zu schaffen, mit dem eine Bohrung durch den Untergrund stabil hergestellt werden kann, so dass insbesondere eine zu verlegende Rohrleitung stets rasch und zuverlässig im Boden verlegt werden kann.

Hauptmerkmale der Erfindung sind im Anspruch 1 angegeben.

Es wird ein Verfahren zum Herstellen einer Bohrung in einem Boden zum Verlegen einer Leitung in der Bohrung vorgeschlagen, dass die Schritte des Anordnens eines an einem Bohrgestänge angeordneten Pilotbohrkopfs an einem Startpunkt im Boden, des Antreibens und Führens des Pilotbohrkopfs in dem Boden auf einer vordefinierten Bahn von dem Startpunkt zu einem Endpunkt zum Herstellen einer Pilotbohrung, und des Zurückziehens des Bohrgestänges zum Startpunkt umfasst. Erfindungsgemäß ist der Schritt des mit einer Bewegung des Pilotbohrkopfs oder des Bohrgestänges gekoppelten Führens eines Injektionswerkzeugs durch die Pilotbohrung vorgesehen, welches bereichsweise ein Verfestigungsmittel an den angrenzenden Boden zum Verfestigen des Bodens ausbringt, wobei der Pilotbohrkopf vollständig bis zu dem Endpunkt durch den Boden getrieben wird und das Injektionswerkzeug anschließend an dem Endpunkt mit dem Pilotbohrkopf oder dem Bohrgestänge gekoppelt wird und beim Zurückziehen des Bohrgestänges zum Startpunkt selektiv nur bereichsweise in der Pilotbohrung das Verfestigungsmittel ausbringt.

Das Verfestigungsmittel kann dabei je nach dem Druck der Ausbringung und der Bodenbeschaffenheit mehr oder weniger tief in das das Bohrloch umgebenden Erdreich gedrückt werden. Als Verfestigungsmittel werden Injektionsmaterialien eingesetzt, die nach der Injektion aushärten.

Der Startpunkt könnte in einer ersten Grube angeordnet sein, wie vorangehend erwähnt. Der Pilotbohrkopf kann insbesondere durch rotatorischen Antrieb durch den Boden getrieben werden. Alternativ oder zusätzlich dazu ist auch das Schlagen des Pilotbohrkopfs denkbar. Durch bekannte Sensorik kann die aktuelle Position des Pilotbohrkopfs bestimmt und entsprechende Ansteuerung der Bohrmechanik beeinflusst werden, um der vordefinierten Bahn zu folgen. Das erfindungsgemäße Verfahren beginnt folglich mit einem steuerbaren Horizontalbohrverfahren zum Herstellen einer durchgängigen Pilotbohrung zwischen dem Startpunkt und dem Endpunkt.

Das Stabilisieren der Pilotbohrung erfolgt erfindungsgemäß durch ein Injektionswerkzeug, das durch die Pilotbohrung geführt wird. Das Führen des Injektionswerkzeugs erfolgt dabei gekoppelt mit einer Bewegung des Pilotbohrkopfes oder des Bohrgestänges. Dies bedeutet, dass bei noch in der Pilotbohrung befindlichem Bohrgestänge des Pilotbohrkopfes das Injektionswerkzeug in der Pilotbohrung geführt ist.

In einer bevorzugten Ausführungsform wird als Verfestigungsmittel eine wässrige Bentonit- oder Zementsuspension, ein durch Polymerisation aushärtendes Reaktionsharz (chemisch härtender Klebstoff) oder ein physikalisch abbindender Klebstoff (z.B. lösungsmittelhaltige Klebstoffe) verwendet. Polymerisation umfasst hier als Oberbegriff Polyaddition, Polykondensation und radikalische Polymerisation, d.h. als Reaktionsharz kann ein durch Polyaddition, Polykondensation oder durch radikalische Polymerisation aushärtendes Reaktionsharz verwendet werden. Vorzugsweise wird als Verfestigungsmittel eine Reaktionsmasse auf Acrylat- oder Silikatharzbasis oder eine Reaktionsmasse auf Polyurethanbasis in die Umgebung der hergestellten Bohrung ausgebracht.

Es ist vorgesehen, dass das Injektionswerkzeug an dem Endpunkt mit dem Pilotbohrkopf oder, gegebenenfalls nach Abkoppeln des Pilotbohrkopfes, mit dem Bohrgestänge gekoppelt wird und beim Zurückziehen des Bohrgestänges zum Startpunkt selektiv das Verfestigungsmittel ausbringt. Folglich wird der Pilotbohrkopf vollständig bis zu dem vorgesehenen Endpunkt durch den Boden getrieben und ragt anschließend an dem Endpunkt etwa aus der dort befindlichen zweiten Grube heraus. Das Injektionswerkzeug kann dann anschließend mit dem Pilotbohrkopf verbunden werden oder nach Abkoppeln des Pilotbohrkopfes direkt mit dem Bohrgestänge verbunden werden. Hierbei kann vorgesehen sein, eine nicht-drehfeste Verbindung mit dem Pilotbohrkopf durchzuführen, sodass das Injektionswerkzeug sich nicht verdreht.

In einer besonders vorteilhaften Ausführungsform wird das Verfestigungsmittel radial (in Bezug auf die Mittelachse der Bohrung) aus dem Injektionswerkzeug auf den umgebenden Boden gespritzt. Die Ausbringung kann um den gesamten Umfang herum verteilt erfolgen, so dass eine geschlossene, röhrenartige Schale aus Verfestigungsmittel gebildet wird. Alternativ kann die Ausbringung selektiv nur in einem gewünschten Bereich des Umfangs erfolgen, so dass z.B. nur eine Halbschale oder ein anderes Segment einer Schale aus Verfestigungsmittel gebildet wird, wenn nur dort die Verfestigung des Erdreichs um die Bohrung gewünscht ist. Das Injektionswerkzeug kann folglich Düsen, Öffnungen und/oder Schlitze aufweisen, die um den Umfang des Injektionswerkzeugs verteilt angeordnet sind und durch die das Verfestigungsmittel radial auf den umgebenden Boden aufgebracht wird. Das Bohrgestänge kann die notwendigen Leitungen für das Verfestigungsmittel und anderes bereitstellen. Im Fall von sehr lockeren Untergrundbereichen, bei denen die Gefahr besteht, dass unmittelbar nach Herstellung der Bohrung diese wieder einstürzt, kann es notwendig sein, Verfestigungsmittel in größerer Menge vorauseilend nach vorne in das Erdreich vor dem Pilotbohrkopf zu pressen, so dass eine Zone, deren Durchmesser über den Durchmesser der zu schaffenden Bohrung hinausreicht, dadurch verfestigt wird. Diese verfestigte Zone wird dann durchbohrt, wobei verfestigte Bereiche um das Bohrloch stehenbleiben. In diesen Fällen kann das Injektionswerkzeug eine nahe an oder durch den Pilotbohrkopf verlaufende Leitung haben, mit der Verfestigungsmittel in eine in Bohrrichtung vor dem Pilotbohrkopf liegende Zone gepresst werden kann.

Grundsätzlich kann also zwischen Injektionen von Verfestigungsmittel in die Bohrungsumgebung unterschieden werden, die im zeitlichen Verhältnis zur Herstellung der Bohrung nachlaufend, parallel oder vorauseilend erfolgen. Als nachlaufend wird die Injektion bezeichnet, wenn das Injektionswerkzeug in einiger Entfernung auf den Pilotbohrkopf folgt oder erst beim Zurückziehen des Bohrgestänges durch die hergestellte Bohrung gezogen wird; eine solche Vorgehensweise ist anwendbar, wenn das die Bohrung umgebende Erdreich eine gewisse Grundfestigkeit hat, so dass davon auszugehen ist, dass die Bohrung wenigstens eine gewisse Zeit, bis das Injektionswerkzeug durch die Bohrung geführt wird, stabil ist. Als parallel oder gleichzeitig wird eine Injektion angesehen, die durch ein Injektionswerkzeug erfolgt, das unmittelbar auf die Spitze des Pilotbohrkopfes oder in sehr geringem Abstand dahinter folgt und Verfestigungsmittel in den geraden entstehenden Bohrungsbereich presst. In diesem Fall ist die Injektionsrichtung primär radial, d.h. das Verfestigungsmittel wird senkrecht zur Bohrrichtung und um 360° um die Achse der Bohrrichtung umlaufend in das die Bohrung umgebende Erdreich gedrückt. Bei einer solchen zum Bohrvorgang parallelen oder zeitgleichen Injektion wird praktisch bei der Erzeugung eines Längenabschnitts der Bohrung dieser bereits durch sich aushärtendes Verfestigungsmittel stabilisiert. Bei vorauseilender oder vorauslaufender Injektion wird Verfestigungsmittel in das in Bohrrichtung vor dem Pilotbohrkopf liegende Gebiet gepresst und dadurch das Erdreich im Bereich der Bohrung bereits vor deren Erzeugung durch ausgehärtetes Verfestigungsmittel stabilisiert. Wie bereits erwähnt, ist eine solche Vorgehensweise im Falle von sehr lockeren Bereichen geboten, bei denen sonst eine erzeugte Bohrung sofort oder nach kurzer Zeit wieder verschüttet würde. Für eine solche vorauseilende Injektion kann das Injektionswerkzeug Leitungen oder Lanzen aufweisen, die zumindest zeitweise so verlaufend positioniert sind, dass sie nahe an dem Pilotbohrkopf vorbei oder durch diesen hindurch verlaufen und mit ihrer Injektionsöffnung auf das Gebiet vor dem Pilotbohrkopf gerichtet sind. Es können auch mehrere dieser drei beschriebenen Injektionsweisen kombiniert werden.

Bei nachlaufender oder paralleler Injektion ist der zeitliche Aushärtungsverlauf des Verfestigungsmittels durch dessen chemische Formulierung so angepasst an die Bewegung des Injektionswerkzeugs durch die Bohrung zu wählen, dass das Injektionswerkzeug einen Bereich, in dem Verfestigungsmittel injiziert worden ist, bereits verlassen hat, bevor das Verfestigungsmittel vollständig ausgehärtet ist. Dadurch kann verhindert werden, dass ausgehärtetes Verfestigungsmaterial an dem Injektionswerkzeug verfestigt und mit diesem mitgezogen wird.

Weiterhin könnte vor oder während des Herstellens der Pilotbohrung die Festigkeit des Bodens analysiert werden. Das Analysieren könnte durch von extern in den Boden eingebrachte Sonden durchgeführt werden. Alternativ dazu könnte eine Sensorik vorgesehen sein, die direkt innerhalb der Pilotbohrung das Untersuchen des Bodens beim Herstellen der Pilotbohrung oder unmittelbar danach erlaubt.

Beim Herstellen der Pilotbohrung könnte die Beschaffenheit ausgeschlämmten Materials untersucht werden, um die Festigkeit des Bodens zu analysieren. Folglich wird insbesondere kontinuierlich die Beschaffenheit des Bodens zur Beurteilung der Festigkeit untersucht.

Das Injektionswerkzeug könnte das Verfestigungsmittel in Bereichen der Pilotbohrung austragen, in denen die Festigkeit unterhalb einer gewünschten Mindestfestigkeit liegt. Die Bereiche, in denen die Festigkeit des Bodens nicht ausreicht, um die Stabilität der Pilotbohrung zu gewährleisten, könnten beispielsweise elektronisch gespeichert werden, um diese anschließend durch eine Steuereinheit angesteuert nacheinander verfestigen zu lassen.

Es ist vorteilhaft, wenn beim Austragen des Verfestigungsmittels mindestens ein Teilbereich, d.h. ein Längenabschnitt, der Pilotbohrung von benachbarten Bereichen abgetrennt wird und das Verfestigungsmittel ausschließlich in dem Teilbereich zum Verfestigen des Bodens ausgetragen wird. Dies erlaubt das Austragen des Verfestigungsmittels durch einen Überdruck in dem entsprechenden Teilbereich, sodass effizient einzelne Teilbereiche verfestigbar sind und das Verfestigungsmittel nicht in benachbarte Bereiche der Pilotbohrung abfließt.

Es ist weiterhin denkbar, dass mehrere Teilbereiche der Pilotbohrung verfestigt werden. Die Teilbereiche könnten beispielsweise nebeneinanderliegen oder voneinander beabstandet sein. Es kann sich anbieten, zwei einander entgegengesetzte axialen Grenzen eines Teilbereichs stets mit einem konstanten Abstand vorzusehen, um größere Bereiche beispielsweise durch aufeinanderfolgendes Behandeln mehrerer kleiner Teilbereiche mit festgesetzten Abmessungen zu verfestigen. Die Größe des Injektionswerkzeugs wird dadurch begrenzt und es können stets gleichbleibende Strömungsbedingungen in den begrenzten Teilbereichen garantiert werden.

Es ist vorteilhaft, zwei entlang der Pilotbohrung voneinander beabstandete Dichtelemente zum Abtrennen eines jeweiligen Teilbereichs zu expandieren und nach Austragen des Verfestigungsmittels zu kontrahieren. Die Dichtelemente könnten etwa mit einem Fluid aufblasbare, ringförmige, kissenartige Vorrichtungen sein, welche selektiv expandiert und kontrahiert werden können. Eine Verwendung eines weichen, elastischen Materials erlaubt eine gute Abdichtung gegenüber dem Boden.

Nach dem Kontrahieren könnte der das Verfestigungsmittel aufweisende Teilbereich mittels der Dichtelemente radial verpresst werden. Es könnte sich anbieten, den Boden teilweise mittels dieser Dichtelemente radial zu verpressen, um eine besonders gute Verfestigung zu erreichen.

Nach dem vollständigen Zurückziehen des Pilotbohrkopfs und des Bohrgestänges kann ein Räumen der Pilotbohrung und ein Einziehen der Leitung durchgeführt wird. Damit wird die Bohrung mit der Leitung durch die Bohrung in dem Boden ausgerüstet.

Die Erfindung betrifft ferner die Verwendung eines in umgebenden Boden einer durch ein Horizontalbohrverfahren hergestellten Pilotbohrung ausgetragenen Verfestigungsmittels zum Verfestigen einer Pilotbohrung.

Dabei könnte das Verfestigungsmittel in situ beim Herstellen der Pilotbohrung oder beim Zurückziehen eines Pilotbohrkopfs ausgetragen werden.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: einen schematischen Querschnitt des Untergrunds nach Einbringen der Pilotbohrung,
- Fig. 2: den schematischen Querschnitt beim Ankoppeln des Injektionswerkzeugs und
- Fig. 3: den Querschnitt beim Verfestigen des eines lockeren Bereichs des Erdreichs um das Bohrloch.
- Fig. 4: eine blockbasierte, schematische Darstellung des Verfahrens.

In Fig. 1 ist ein schematischer Querschnitt durch einen Untergrundbereich gezeigt, durch den eine Horizontalbohrmaschine 6 eine Pilotbohrung 8 erstellt hat. Diese erstreckt sich von einem Startpunkt 1 vor der Horizontalbohrmaschine 6 zu einem Endpunkt 5. Hierzu kann ein Pilotbohrkopf 2 an einem Bohrgestänge 3 auf einer gewünschten Bahn durch den Boden geführt werden. Die Pilotbohrung 8 führt dabei exemplarisch durch einen Bodenbereich 10 mit gelockertem Erdreich.

Nach Erstellung der Pilotbohrung 8 wie in Fig. 1 gezeigt, ragt der Pilotbohrkopf 2 an dem Endpunkt 5 aus dem Boden. Das Bohrgestänge erstreckt sich durch die gesamte Pilotbohrung 8 und verhindert dabei das Zusammenstürzen des angrenzenden Erdreichs. Nun wird an dem Pilotbohrkopf 2 ein Injektionswerkzeug 4 angekoppelt; alternativ kann der Pilotbohrkopf 2 vom Bohrstrang abgekoppelt werden und wie in Fig. 2 gezeigt ein Injektionswerkzeug 4 direkt an das Bohrgestänge 3 angekoppelt werden.

Das Injektionswerkzeug 4 ist in Fig. 2 schematisch als ein zylindrischer Körper dargestellt, der einen inneren Hohlraum aufweist, der in Verbindung mit einer Reihe von Injektionsöffnungen 9 an der Oberfläche des Injektionswerkzeugs 4 steht. Die Injektionsöffnungen 9 sind vorzugsweise um den Umfang des Injektionswerkzeugs 4 herum verteilt angeordnet und dazu vorgesehen, ein Verfestigungsmittel abgeben zu können. Das Bohrgestänge 3 wird mit dem daran angeordneten Injektionswerkzeug 4 durch die Pilotbohrung 8 zurückgezogen, wobei bereichsweise während des Zurückziehens das Verfestigungsmittel abgegeben wird, wo es benötigt wird.

Insbesondere wenn das Injektionswerkzeug 4 beim Zurückziehen den lockeren Bereich 10 erreicht, wird das Verfestigungsmittel unter Druck in das Injektionswerkzeug 4 gedrückt und dadurch aus dessen Injektionsöffnungen 9 heraus in das umgebende Erdreich gedrückt. Dies wird in Fig. 3 gezeigt. Sind die Injektionsöffnungen 9 entsprechend um den Umfang des Injektionswerkzeugs 4 verteilt, wird hierdurch eine geschlossene, röhrenförmige Schale aus dem Verfestigungsmittel erzeugt. Nachdem das Injektionswerkzeug 4 den aufgelockerten Bereich 10, der nun durch verfestigendes Verfestigungsmittel stabilisiert ist, passiert hat, kann das Ausbringen von Verfestigungsmittel durch das Injektionswerkzeug 4 wieder beendet werden. Nach dem vollständigen Herausziehen des Bohrgestänges 3 mit dem Injektionswerkzeug 4 liegt die Pilotbohrung 8 vor. Diese kann aufgeweitet werden, um eine Bohrung größeren Durchmessers herzustellen, die zum Verlegen von Leitungen genutzt wird.

Fig. 4 zeigt in blockbasierter Darstellung den Ablauf eines erfindungsgemäßen Verfahrens 11. Zunächst wird an einem Bohrgestänge 3 ein Pilotbohrkopfs 2 an einem Startpunkt 1 im Boden 7 angeordnet 12. Anschließend wird der Pilotbohrkopfs 2 in dem Boden 7 auf einer vordefinierten Bahn von dem Startpunkt 1 zu einem Endpunkt 5 zum Herstellen einer Pilotbohrung 8 geführt und angetrieben 13. Der Pilotbohrkopf 2 oder das Bohrgestänge 3 wird mit einem Injektionswerkzeug 4 gekoppelt und das Injektionswerkzeug 4 wird durch die Pilotbohrung geführt. Dies erfolgt beim Zurückziehen 15 des Bohrgestänges 3 zum Startpunkt 1**.**

Bereichsweise wird ein Verfestigungsmittel in den angrenzenden Boden 7 zum Verfestigen des Bodens 7 ausgebracht 16. Dabei könnten Dichtelemente Teilbereiche abtrennen 18, in die das Verfestigungsmittel eingebracht wird. Es kann vor oder während des Herstellens der Pilotbohrung die Festigkeit des Bodens analysiert werden 17. Dies könnte beispielsweise das Untersuchen ausgeschlämmten Materials umfassen. Nach der Erstellung der Pilotbohrung 8 kann ein Räumen 19 der Pilotbohrung 8 zum Einziehen einer Leitung erfolgen.

### Bezugszeichenliste

- 1: Startpunkt
- 2: Pilotbohrkopf
- 3: Bohrgestänge
- 4: Injektionswerkzeug
- 5: Endpunkt
- 6: Horizontalbohrmaschine
- 7: Boden
- 8: Pilotbohrung
- 9: Injektionsöffnung
- 10: Bereich mit lockerem Erdreich um ein Bohrloch
- 11: Verfahren
- 12: Anordnen Pilotbohrkopf an Startpunkt
- 13: Führen und Antreiben
- 14: Koppeln mit Injektionswerkzeug
- 15: Zurückziehen des Bohrgestänges
- 16: Ausbringen Verfestigungsmittel
- 17: Analysieren des Bodens
- 18: Abtrennen von Teilbereichen
- 19: Räumen der Pilotbohrung

## Patentansprüche

1. Verfahren (11) zum Vorbereiten oder Herstellen einer Bohrung in einem Boden (7) zum Verlegen einer Leitung in der Bohrung, aufweisend die Schritte:
Anordnen (12) eines an einem Bohrgestänge (3) angeordneten Pilotbohrkopfs (2) an einem Startpunkt (1) im Boden (7),
Antreiben und Führen (13) des Pilotbohrkopfs (2) in dem Boden (7) auf einer vordefinierten Bahn von dem Startpunkt (1) zu einem Endpunkt (5) zum Herstellen einer Pilotbohrung (8),
Zurückziehen (15) des Bohrgestänges (3) zum Startpunkt (1),
und den Schritt des mit einer Bewegung des Pilotbohrkopfs (2) oder des Bohrgestänges (3) gekoppelten Führens (14) eines Injektionswerkzeugs (4) durch die Pilotbohrung (8), welches bereichsweise ein Verfestigungsmittel in den angrenzenden Boden (7) zum Verfestigen des Bodens (7) ausbringt (16),
wobei
der Pilotbohrkopf (2) vollständig bis zu dem Endpunkt (5) durch den Boden getrieben wird und das Injektionswerkzeug (4) anschließend an dem Endpunkt (5) mit dem Pilotbohrkopf (2) oder dem Bohrgestänge (3) gekoppelt wird und beim Zurückziehen des Bohrgestänges (3) zum Startpunkt (1) selektiv nur bereichsweise in der Pilotbohrung das Verfestigungsmittel ausbringt (16).

2. Verfahren (11) nach Anspruch 1, **dadurch gekennzeichnet, dass** als Verfestigungsmittel eine wässrige Bentonit- oder Zementsuspension, ein durch Polymerisation aushärtendes Reaktionsharz oder ein physikalisch abbindender Klebstoff oder Gemische aus den vorgenannten Verbindungen verwendet wird, vorzugsweise ein Reaktionsharz auf Acrylat- oder Silikatharzbasis oder ein Reaktionsharz auf Polyurethanbasis.

3. Verfahren (11) nach einem der vorhergehenden Ansprüche, **dadurch gekennzeichnet, dass** das Verfestigungsmittel radial aus dem Injektionswerkzeug (4) auf den umgebenden Boden (7) gespritzt wird.

4. Verfahren (11) nach einem der vorhergehenden Ansprüche, **dadurch gekennzeichnet, dass** vor oder während des Herstellens der Pilotbohrung (8) die Festigkeit des Bodens (7) analysiert wird (17).

5. Verfahren (11) nach Anspruch 4, **dadurch gekennzeichnet, dass** beim Herstellen der Pilotbohrung (8) die Beschaffenheit ausgeschlämmten Materials untersucht wird, um die Festigkeit des Bodens (7) zu analysieren (17).

6. Verfahren (11) nach Anspruch 4 oder 5, **dadurch gekennzeichnet, dass** das Injektionswerkzeug (4) das Verfestigungsmittel in Bereichen (10) der Pilotbohrung (8) austrägt (16), in denen die Festigkeit unterhalb einer gewünschten Mindestfestigkeit liegt.

7. Verfahren (11) nach einem der vorhergehenden Ansprüche, **dadurch gekennzeichnet, dass** beim Austragen des Verfestigungsmittels mindestens ein Teilbereich der Pilotbohrung (8) von benachbarten Bereichen abgetrennt wird (18) und das Verfestigungsmittel ausschließlich in dem Teilbereich zum Verfestigen des Bodens (7) ausgetragen wird (16).

8. Verfahren (11) nach Anspruch 7, **dadurch gekennzeichnet, dass** mehrere Teilbereiche der Pilotbohrung (8) verfestigt werden.

9. Verfahren (11) nach Anspruch 7 oder 8, **dadurch gekennzeichnet, dass** zwei entlang der Pilotbohrung (8) voneinander beabstandete Dichtelemente zum Abtrennen eines jeweiligen Teilbereichs expandiert und nach Austragen des Verfestigungsmittels kontrahiert werden.

10. Verfahren (11) nach Anspruch 9, **dadurch gekennzeichnet, dass** nach dem Kontrahieren der das Verfestigungsmittel aufweisende Teilbereich mittels der Dichtelemente radial verpresst wird.

11. Verfahren (11) nach einem der vorhergehenden Ansprüche, **dadurch gekennzeichnet, dass** nach vollständigem Zurückziehen des Pilotbohrkopfs (2) und des Bohrgestänges (3) ein Räumen der Pilotbohrung (8) und ein Einziehen der Leitung durchgeführt wird.

## Claims

1. Method (11) for preparing or producing a bore in the ground (7) for the purpose of laying a line in the bore, comprising the steps of:
arranging (12) a pilot drilling head (2), which is on a drill string (3), at a starting point (1) in the ground (7),
driving and guiding (13) the pilot drilling head (2) in the ground (7) on a predefined path from the starting point (1) to an end point (5) to produce a pilot bore (8),
drawing back (15) the drill string (3) to the starting point (1),
and the step of guiding (14), coupled with a movement of the pilot drilling head (2) or of the drill string (3), an injection tool (4) through the pilot bore (8), the injection tool in certain regions discharging (16) a consolidating agent into the adjacent ground (7) to consolidate the ground (7),
wherein the pilot drilling head (2) is driven all the way through the ground to the end point (5) and the injection tool (4) is subsequently coupled to the end point (5) by means of the pilot drilling head (2) or the drill string (3) and, when the drill string (3) is being drawn back to the starting point (1), selectively discharges (16) the consolidating agent only in certain regions in the pilot bore.

2. Method (11) according to Claim 1, **characterized in that** the consolidating agent used is an aqueous bentonite or cement suspension, a polymerization-curing reactive resin, or a physically setting adhesive or mixture of the aforesaid compounds, preferably a reactive resin based on acrylate resin or silicate resin or a reactive resin based on polyurethane.

3. Method (11) according to either of the preceding claims, **characterized in that** the consolidating agent is sprayed radially from the injection tool (4) onto the surrounding ground (7).

4. Method (11) according to one of the preceding claims, **characterized in that** the firmness of the ground (7) is analysed (17) before or during the production of the pilot bore (8).

5. Method (11) according to Claim 4, **characterized in that**, on production of the pilot bore (8), the condition of deposited material is investigated in order to analyse (17) the firmness of the ground (7).

6. Method (11) according to Claim 4 or 5, **characterized in that** the injection tool (4) discharges (16) the consolidating agent in regions (10) of the pilot bore (8) that have a firmness below a desired minimum firmness.

7. Method (11) according to one of the preceding claims, **characterized in that**, on discharge of the consolidating agent, at least a sub-region of the pilot bore (8) is isolated (18) from adjacent regions and the consolidating agent is discharged (16) exclusively in the sub-region to consolidate the ground (7).

8. Method (11) according to Claim 7, **characterized in that** multiple sub-regions of the pilot bore (8) are consolidated.

9. Method (11) according to Claim 7 or 8, **characterized in that** two sealing elements spaced apart from one another along the pilot bore (8) and intended for isolating a respective sub-region are expanded and, after discharge of the consolidating agent, contracted.

10. Method (11) according to Claim 9, **characterized in that**, after the contraction, the sub-region comprising the consolidating agent is radially compressed by means of the sealing elements.

11. Method (11) according to one of the preceding claims, **characterized in that**, after the pilot drilling head (2) and the drill string (3) have been drawn all the way back, the pilot bore (8) is cleared and the line is drawn in.

## Revendications

1. Procédé (11) pour préparer ou réaliser un forage dans un sol (7) afin de poser une conduite dans le forage, comprenant les étapes suivantes :
disposition (12) d'une tête de forage pilote (2) disposée sur une tige de forage (3) à un point de départ (1) dans le sol (7),
entraînement et guidage (13) de la tête de forage pilote (2) dans le sol (7) sur une trajectoire prédéfinie allant du point de départ (1) à un point d'arrivée (5) afin de réaliser un forage pilote (8),
rétraction (15) de la tige de forage (3) jusqu'au point de départ (1),
et l'étape du guidage (14), couplé à un mouvement de la tête de forage pilote (2) ou de la tige de forage (3), d'un outil d'injection (4) à travers le forage pilote (8), lequel applique (16) par zones un agent de consolidation dans le sol adjacent (7) afin de consolider le sol (7),
la tête de forage pilote (2) étant entraînée à travers le sol complètement jusqu'au point final (5) et l'outil d'injection (4) étant ensuite, au point final (5), couplé à la tête de forage pilote (2) ou à la tige de forage (3) et, lors de la rétraction de la tige de forage (3) vers le point de départ (1), appliquant (16) l'agent de consolidation de manière sélective uniquement dans certaines zones dans le forage pilote.

2. Procédé (11) selon la revendication 1, **caractérisé en ce que** l'agent de consolidation utilisé est une suspension aqueuse de bentonite ou de ciment, une résine réactive durcissant par polymérisation ou un adhésif à prise physique ou des mélanges des composés précités, de préférence une résine réactive à base d'acrylate ou de silicate ou une résine réactive à base de polyuréthane.

3. Procédé (11) selon l'une des revendications précédentes, **caractérisé en ce que** l'agent de consolidation est pulvérisé radialement à partir de l'outil d'injection (4) sur le sol environnant (7).

4. Procédé (11) selon l'une des revendications précédentes, **caractérisé en ce que** la solidité du sol (7) est analysée (17) avant ou pendant la réalisation du forage pilote (8).

5. Procédé (11) selon la revendication 4, **caractérisé en ce que**, lors de la réalisation du forage pilote (8), la nature du matériau dégorgé est examinée afin d'analyser (17) la solidité du sol (7).

6. Procédé (11) selon la revendication 4 ou 5, **caractérisé en ce que** l'outil d'injection (4) évacue (16) l'agent de consolidation dans des zones (10) du forage pilote (8) dans lesquelles la solidité est inférieure à une solidité minimale souhaitée.

7. Procédé (11) selon l'une des revendications précédentes, **caractérisé en ce que**, lors de l'évacuation de l'agent de consolidation, au moins une zone partielle du forage pilote (8) est séparée (18) des zones voisines et l'agent de consolidation est évacué (16) exclusivement dans cette zone partielle afin de consolider le sol (7).

8. Procédé (11) selon la revendication 7, **caractérisé en ce que** plusieurs zones partielles du forage pilote (8) sont consolidées.

9. Procédé (11) selon la revendication 7 ou 8, **caractérisé en ce que** deux éléments d'étanchéité espacés l'un de l'autre le long du forage pilote (8) sont expansés en vue séparer une zone partielle respective et sont contractés après évacuation de l'agent de consolidation.

10. Procédé (11) selon la revendication 9, **caractérisé en ce qu'**après la contraction de la zone partielle comportant le moyen de consolidation, celle-ci est pressée radialement au moyen des éléments d'étanchéité.

11. Procédé (11) selon l'une des revendications précédentes, **caractérisé en ce qu'**après la rétraction complète de la tête de forage pilote (2) et de la tige de forage (3), un déblaiement du forage pilote (8) et une insertion de la conduite sont effectués.
